# EUROPÄISCHE PATENTSCHRIFT

(11) **EP 2 023 035 B1**
(45) Veröffentlichungstag und Bekanntmachung des Hinweises auf die Patenterteilung: **14.10.2009**
(21) Anmeldenummer: 07015210.3
(22) Anmeldetag: 02.08.2007
(51) Int. Cl.: F21S 8/04

(54) **Leuchte**
Luminaire
Luminaire

(43) Veröffentlichungstag der Anmeldung: 11.02.2009
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR

(56) Entgegenhaltungen:
- WO-A-20/07054889
- US-A1- 2005 219 860
- US-B1- 6 840 652

## Beschreibung

Die Erfindung betrifft eine Leuchte nach dem Oberbegriff des Patentanspruchs 1.

In dem Dokument WO 2007/054889 A ist eine Leuchte mit einem topfförmigen Gehäuse zur Aufnahme von elektrischen Komponenten und zur lösbaren Halterung einer eine Hauptleuchtfläche aufweisenden Funktionseinheit offenbart, wobei die Hauptleuchtfläche der Funktionseinheit parallel zur Bodenwand des Gehäuses verläuft und sich in der Funktionseinheit befindende LED's auf einen sich zwischen der Bodenwand des Gehäuses und der Hauptleuchtfläche angeordneten Reflektor gerichtet sind, so dass die Hauptleuchtfläche mit Diffuslicht beaufschlagt wird.

Aus der US 6 840 652 B1 ist eine Leuchte bekannt, bei der randseitig angeordnete LED's gegen einen am Boden des Gehäuses angeordneten Reflektor gerichtet sind, über den eine Hauptleuchtfläche mit Reflexionslicht beaufschlagt wird.

Aus der US 2005/0219860 A1 ist eine Flachleuchte bekannt, die aus einem geschlossenen Profilrahmen besteht, wobei eine von diesem Rahmen umschlossene Fläche als reflektierende Fläche und die gegenüberliegende vom Rahmen umschlossene Fläche als lichtdurchlässige Fläche ausgebildet ist. Im Mittelbereich zwischen diesen beiden Flächen sind in entsprechenden Ausnehmungen des Rahmens LED's vorgesehen, die die Reflexionsfläche und die lichtdurchlässige Fläche mit Licht beaufschlagen.

Aufgabe der Erfindung ist es, eine Leuchte der eingangs angegebenen Art in der Weise auszubilden, dass sie sowohl für den Innen- als auch Außenbereich verwendbar ist, als reine LED-Leuchte mit flächiger Lichtabgabe gestaltet werden kann und eine bestmögliche Wärmeableitung gewährleistet.

Gelöst wird diese Aufgabe nach der Erfindung im Wesentlichen durch die Merkmale des Patentanspruchs 1.

Durch diese Merkmale wird eine in ästhetischer Hinsicht den Charakter eines Flachbildschirms besitzende Leuchte mit gleichmäßig über den Reflektor mit Diffuslicht beaufschlagter und demgemäß nicht im Direktlichtbereich liegender Hauptleuchtfläche erhalten, mit gleichmäßig diffus hinterleuchteter Hauptleuchtfläche erhalten, die in Abhängigkeit von dem jeweils eingesetzten LED-Leuchtmittel eine monochromatische Lichtfarbe besitzen, aber auch dynamisches RGB-Licht abgeben kann.

Von besonderem Vorteil ist dabei, dass der umlaufende Flachrahmen aus wärmeleitendem Material als Kühlfläche genutzt ist und auf wirksame Weise die innerhalb der Leuchte erzeugte Wärme nach außen ableitet.

Vorzugsweise bildet der Flachrahmen sowohl die sichtseitig randseitige Außenbegrenzung der Hauptleuchtfläche als auch der Funktionseinheit, wodurch der Lichtkontrast gesteigert wird und die Leuchte mit scharf gezeichneten Konturen in Erscheinung tritt, so dass in ästhetischer Hinsicht der Eindruck einer gerahmten Lichtfläche entsteht.

Die den Flachrahmen tragende Funktionseinheit ist als lichtdurchlässiger Körper, insbesondere als opaler Glaskörper oder als ein- oder mehrteilig ausgebildeter lichtdurchlässiger Kunststoffkörper gestaltet, in den der Flachrahmen flächenbündig eingesetzt und über wärmeleitende, die Wandung der Funktionseinheit durchsetzende Elemente mit den ebenfalls wärmeleitend ausgebildeten LED-Trägern verbunden ist.

Durch die Ausgestaltung der Funktionseinheit in Form eines lichtdurchlässigen Körpers ist es möglich, zusätzlich zur Hauptleuchtfläche über den Reflektor und/oder auch direkt mit Licht beaufschlagte Seitenleuchtflächen zwischen dem Flachrahmen und dem Gehäuse zu schaffen, wobei den Seitenleuchtflächen auch Teilreflektorflächen zugeordnet sein können, die von abgewinkelten Randbereichen des konkav gekrümmten und vollflächig mit LED-Licht beaufschlagten Reflektors gebildet sind.

Durch diese Ausgestaltung kann ein vieleckiger, insbesondere rechteckiger, quadratischer oder runder Lichtkörper geschaffen werden, der klar begrenzte Diffuslichtflächen aufweist, wobei die eigentlichen Lichtquellen nicht in Erscheinung treten, sondern durchwegs verdeckt angeordnet sind.

Eine besonders vorteilhafte Ausführungsform der Erfindung, welche ebenfalls die vorstehend bereits erläuterten Vorteile aufweist, zeichnet sich dadurch aus, dass die Funktionseinheit als sich ausgehend vom flachtopfförmigen Gehäuse allseitig erweiternder Raumkörper ausgebildet ist und einen mit dem Gehäuse kuppelbaren Basisabschnitt und einen sich daran anschließenden und sich erweiternden Schrägflächenabschnitt aufweist, der in einen Randabschnitt übergeht, welcher als Träger für die Hauptleuchtfläche und den Flachrahmen ausgebildet ist.

Insbesondere dann, wenn der Winkel zwischen der Bodenwand des Gehäuses und den Schrägflächenabschnitten deutlich geringer als 45° gewählt wird, ergibt sich auf diese Weise für die Leuchte in ästhetischer Hinsicht der gewünschte Charakter eines Flachbildschirmes.

Zur Steigerung der Lichtausbeute im Vergleich zu einer beispielsweise aus Opalglas oder entsprechendem Kunststoffmaterial bestehender Funktionseinheit wird nach einer weiteren Ausführungsvariante der Erfindung für die Hauptleuchtfläche eine mit einer Mikroprismenstruktur versehene Kunststoffplatte verwendet, die vorzugsweise prismenseitig mit einer Glasplatte und rückseitig mit einer lichtstreuenden Folie bedeckt ist. Die plattenförmige Hauptleuchtfläche kann mit dem Flachrahmen zu einer Einheit zusammengefasst und über einen rechtwinklig abgewinkelten Umfangsrand mit dem Endbereich der Funktionseinheit verbunden, insbesondere verschweißt oder verklebt werden.

Bei der flachbildschirmförmigen Ausführungsvariante der Erfindung ist bevorzugt zwischen dem Basisabschnitt und dem Schrägflächenabschnitt ein eine Trennwand bildender, vorzugsweise ebener Reflektor angeordnet. Die Wände des Schrägflächenabschnitts können lichtdurchlässig ausgebildet sein, aber es ist auch möglich, die Innenwände des Schrägflächenabschnitts reflektierend zu gestalten.

Um eine optisch praktisch nicht in Erscheinung tretende Stromversorgung der LED-Einheiten trotz der eine Trennwand bildenden Reflektorfläche zu gewährleisten, ist bei dieser Ausführungsform vorgesehen, dass die erforderlichen Leitungsdrähte in den Knickkanten zwischen benachbarten Schrägwand-Teilflächen verlaufen. Um dabei eine problemlose Montage zu gewährleisten, sind diese Leitungsdrähte mit den LED-Gruppen jeweils über einen an einer Kontaktfläche am LED-Träger angreifenden Federkontakt verbunden, so dass die elektrischen Verbindungen zwangsläufig hergestellt werden, wenn die Einheit aus Hauptleuchtfläche, Flachrahmen und LED-Trägern auf den freien Randabschnitt des Leuchtenkörpers aufgesetzt und mit diesem verbunden wird.

Weitere vorteilhafte Merkmale und Ausgestaltungen der Erfindung sind in den Unteransprüchen angegeben.

Ausführungsbeispiele der Erfindung werden anhand der Zeichnung erläutert; in dieser zeigen:
- Fig. 1: eine schematische Schnittansicht zur Erläuterung einer nach Art eines Lichtkörpers ausgebildeten Ausführungsform der Erfindung,
- Fig. 2: eine perspektivisch dargestellte Schnittansicht einer nach Art eines Flachbildschirms gestalteten Ausführungsform der Erfindung,
- Fig. 3: eine perspektivische Teildarstellung zur Erläuterung einer verwendbaren elektrischen Anschlusstechnik der LED-Einheiten, und
- Fig. 4: eine perspektivische Schrägansicht einer Ausführungsform der Erfindung in Rechteck-Ausgestaltung.

Nach Fig. 1 umfasst die Leuchte ein flachtopfförmiges Gehäuse 1 und eine mit dem Gehäuse 1 kuppel- und verbindbare Funktionseinheit 2, die von einem Formkörper aus lichtdurchlässigem Material gebildet ist.

Die Funktionseinheit 2 legt zusammen mit dem Gehäuse 1 einen flachen Innenraum fest, in dem sich ein bezüglich der Hauptleuchtfläche 3 konkaver Reflektor 10 befindet, der im Gehäuse 1 gehaltert ist und sich mit seiner tiefsten Stelle bis in die Nähe der Bodenwand 4 des Gehäuses erstreckt und im Bereich seines oberen und seines unteren Randes einen in Richtung des Gehäuses stumpfwinklig abgeknickten Randbereich aufweist, der jeweils eine Teilreflektorfläche 9 bildet.

Die aus lichtdurchlässigem Material bestehende Funktionseinheit 2 mit ebener Hauptleuchtfläche 3 trägt einen Umfangs-Flachrahmen 5 aus lichtundurchlässigem und insbesondere wärmeleitendem Material, der zum einen die Hauptleuchtfläche 3 begrenzt und zum anderen bündig mit der Seitenwand der Funktionseinheit 2 abschließt.

Im Innenraum der Funktionseinheit 2 und rückseitig unterhalb des Flachrahmens 5 gelegen ist ein LED-Träger 6 vorgesehen, der aus wärmeleitendem Material besteht und über ebenfalls wärmeleitende, vorzugsweise einteilig angeformte Fixierleisten 6' und das lichtdurchlässige Material der Funktionseinheit 2 durchsetzende Verbindungselemente 12 mit dem Flachrahmen 5 verbunden ist.

Die seitlich mit dem LED-Träger 6 verbundenen Fixierleisten 6 verlaufen unterhalb des Flachrahmens 5 anliegend an der Innenseite der Hauptleuchtfläche 3 und sind über die am Flachrahmen 5 innenseitig vorgesehenen, zapfenförmigen Verbindungselemente 12 fest und wärmeleitend mit dem Flachrahmen 5 verbunden.

Der LED-Träger 6 kann insbesondere durch einen einfachen Biegevorgang relativ zu seinen Fixierleisten 6' in seiner Neigung bezüglich der Hauptleuchtfläche 3 eingestellt werden, so dass die auf einer insbesondere reflektierend gestalteten Fläche 8 des Trägers 6 angeordneten LED's bezüglich des konkaven Reflektors 10 optimal - unter Berücksichtigung der den LED's vorzugsweise zugeordneten Optik - gerichtet werden können und dadurch der Reflektor 10 zumindest von einer Seite und vorzugsweise von beiden Seiten her gleichmäßig mit Licht beaufschlagt und die angestrebte vollflächig diffus hinterleuchtete Hauptleuchtfläche 3 erhalten wird.

Die LED's, deren monochromatische Lichtfarbe vorgebbar ist, sind vorzugsweise so positioniert, dass ein Teil des von Ihnen abgegebenen Lichts auch auf die Teilreflektorflächen 9 trifft und von dort zu den Seitenwänden der Funktionseinheit reflektiert wird. Da diese Seitenwände lichtdurchlässig sind, entstehen auf diese Weise Seitenleuchtflächen 11, die vorteilhaft bei einer Ausgestaltung als Anbau- oder Halbeinbauleuchten in Erscheinung treten.

Fig. 2 zeigt eine bevorzugte Ausführungsform der Erfindung, die hinsichtlich ihrer räumlichen Gestaltung nach Art eines Flachbildschirms ausgeführt ist.

Bei dieser Ausführungsform ist das flachtopfförmige Gehäuse 1 über flächenbündig integrierte Schnappspannelemente 18 mit einem sich erweiternden Raumkörper kuppelbar, der gebildet wird von einem Basisabschnitt 13 und einem sich daran anschließenden, sich allseitig erweiternden Schrägflächenabschnitt 14, welcher in einen Randabschnitt 15 übergeht, der als Träger für die Hauptleuchtfläche 3 und den Flachrahmen 5 ausgebildet ist. Die Schnappspannelemente bzw. Clipspannverschlüsse 18 können über eine Sicherungsschraube 19 blockiert werden.

Die Anordnung der Leuchtdioden unterhalb des Flachrahmens 5 und die Abführung der von den LED's erzeugten Wärme zu dem Flachrahmen 5 ist analog zu der Ausführungsform nach Fig. 1 gestaltet. Anstelle eines konkav gekrümmten Reflektors, wie er in der Ausführungsform nach Fig. 1 vorgesehen ist, wird gemäß Fig. 2 ein zwischen dem Basisabschnitt 13 und dem Schrägflächenabschnitt 14 angeordneter und gleichzeitig eine Trennwand bildender Reflektor 16 verwendet, der vorzugsweise eben ausgebildet ist. Die Schrägflächen 14 sind im Regelfall lichtdurchlässig, aber ihre Innenwandseiten können auch reflektierend gestaltet sein und mit dem ebenen Reflektor 16 einen Gesamtreflektor bilden, der das von den verdeckt angeordneten "LED's" auf diesen Gesamtreflektor abgestrahlte Licht diffus zur Hauptleuchtfläche 13 reflektiert und deren weitgehend gleichmäßige Beaufschlagung mit Reflexionslicht sicherstellt.

Um eine möglichst hohe Lichtausbeute zu gewährleisten, wird zur Realisierung der Hauptleuchtfläche 3 bevorzugt eine mit einer Mikroprismenstruktur versehene Kunststoffplatte verwendet, die vorzugsweise prismenseitig mit einer Glasplatte und rückseitig mit einer lichtstreuenden Folie bedeckt ist. Dieser Aufbau wird mit dem Flachrahmen 5 zu einer Einheit zusammengefasst und mit dem Randabschnitt 15 vorzugsweise verklebt oder verschweißt.

Um zu erreichen, dass bei frontaler Betrachtung der Leuchte auch der wandseitige, hinter der montierten Leuchte gelegene Bereich mit Licht beaufschlagt wird, ist gemäß einer bevorzugten Ausführungsform vorgesehen, dass zumindest der senkrecht zur Hauptleuchtfläche 3 verlaufende Randabschnitt 15 lichtdurchlässig gestaltet ist.

In dem Bereich unterhalb des ebenen Reflektors 16 befinden sich die zur Stromversorgung der LED's erforderlichen Einheiten. Die elektrische Verbindung zwischen diesen Stromversorgungseinheiten und den LED's erfolgt bevorzugt über elektrische Leiter, die längs der Knickkanten 17 zwischen benachbarten Schrägflächen geführt sind. Auf diese Weise treten diese elektrischen Leiter optisch nicht störend in Erscheinung.

Fig. 3 zeigt einen Teilbereich einer erfindungsgemäßen Leuchte zur Erläuterung der Kontaktierung der LED-Einheiten. In dieser Darstellung ist die den oberen Bereich der Leuchte und den gehäuseseitigen Bereich der Leuchte trennende Reflektorfläche 16 nicht dargestellt, zu sehen sind jedoch die Auflageränder für diese Reflektorfläche am stufenförmigen Übergangsbereich zwischen Basisabschnitt 13 und dem in das Gehäuse 1 eingreifenden Endabschnitt. Der jeweilige elektrische Leiter 21, der über eine Steckverbindung 22 mit der Stromversorgung verbunden wird, verläuft in Knickkanten 17 und endet in einem Federkontakt 25 im Bereich des LED-Trägers 6. Am LED-Träger 6 ist dem Federkontakt 25 gegenüberliegend eine Kontaktfläche 24 vorgesehen, an der der Federkontakt 25 anliegt, wenn die Einheit aus Hauptleuchtfläche 3, Flachrahmen 5 und LED-Träger 6 mit zugehörigen Fixierleisten 6' mit dem Randabschnitt 15 verbunden wird.

Die Kontaktfläche 24 steht mit den LED's 20 in elektrischer Verbindung, d.h. jede Gruppe von LED's 20 ist über zwei Kontaktflächen 24 mit der Stromversorgung verbunden.

Die Darstellung nach Fig. 3 zeigt auch noch die Ausgestaltung der seitlichen Fixierleisten 6', die mit Bohrungen 23 versehen sind, durch welche sich im montierten Zustand die Verbindungselemente 12 erstrecken, die an dem Flachrahmen 5 vorgesehen sind. Ersichtlich ist auch, dass der LED-Träger 6 hinsichtlich seiner Winkelstellung zu den Fixierleisten 6' durch einen Biegevorgang verändert werden kann, wobei der elektrische Kontakt zwischen dem Federkontakt 25 und der Kontaktfläche 24 unverändert bestehen bleibt.

Jeder der beiden einander gegenüberliegend vorgesehenen LED-Träger 6 erstreckt sich über die Länge einer Rechteckseite und weist an beiden Enden jeweils eine Kontaktfläche 24 auf. Die beiden, jedem LED-Träger 6 zugeordneten und senkrecht zum Träger 6 verlaufenden Fixierleisten 6' erstrecken sich jeweils bis zur Mitte der betreffenden Rechteckseite.

Die perspektivische Darstellung nach Fig. 4 zeigt eine bevorzugte Ausführungsform einer eine Rechteckstruktur oder Quadratstruktur aufweisenden Leuchte nach der Erfindung. Das Gehäuse 1 ist dabei mit der Funktionseinheit 2 über Clipspannverschlüsse 18 verbunden, so dass nach Herstellung der elektrischen Anschlüsse im Bereich des Gehäuses 1 einschließlich der in Fig. 3 gezeigten Steckverbindung 22 die Funktionseinheit 2 nur auf das Gehäuse 1 gesetzt und mittels der Schnappverbindungen 18 mit dem Gehäuse gekoppelt werden muss.

Die Fig. 4 macht auch deutlich, dass die LED-Einheiten praktisch nicht sichtbar sind und auch die zu diesen Einheiten in den vier Knickkanten 17 führenden elektrischen Leiter 21 nicht störend in Erscheinung treten. Über den großflächigen Reflektor 16 wird eine vollflächige und überaus gleichmäßige Beaufschlagung der Hauptleuchtfläche erreicht, und es kann ergänzend auch sichergestellt werden, dass die jeweils gewünschte seitliche Lichtabstrahlung über die Randabschnitte 15, die in dieser Darstellung nicht zu sehenden Schrägflächenabschnitte 14 und die Basisabschnitte 13 erfolgt.

Die Hauptleuchtfläche 3 kann Piktogramme oder sonstige Kennzeichen, wie z.B. Hausnummern, tragen, wobei diese Kennzeichen aufgrund der gleichmäßig diffusen Hinterleuchtung besonders deutlich in Erscheinung treten. Diese Anwendungsmöglichkeit ist ein Beispiel für die vielfältigen Einsatzmöglichkeiten der erfindungsgemäßen, insbesondere nach Art eines Flachbildschirms gestalteten Leuchte.

### Bezugszeichenliste

- 1: Gehäuse
- 2: Funktionseinheit
- 3: Hauptleuchtfläche
- 4: Bodenwand
- 5: Flachrahmen
- 6: LED-Träger
- 6': Fixierleisten des LED-Trägers
- 7: LED
- 8: Trägerfläche
- 9: Teilreflektorfläche
- 10: konkaver Reflektor
- 11: Seitenleuchtfläche
- 12: Verbindungselement
- 13: Basisabschnitt
- 14: Schrägflächenabschnitt
- 15: Randabschnitt
- 16: Reflektor
- 17: Knickkante
- 18: Schnappspannelemente
- 19: Sicherungsschraube
- 20: LED
- 21: elektrische Leiter
- 22: Steckverbindung
- 23: Bohrung
- 24: Kontaktfläche
- 25: Federkontakt

## Patentansprüche

1. Leuchte mit einem topfförmigen Gehäuse (1) zur Aufnahme von elektrischen Komponenten und zur lösbaren Halterung einer zumindest eine lichtdurchlässige Hauptleuchtfläche (3) und LED's (7) aufweisenden Funktionseinheit (2), wobei die im Wesentlichen eben ausgebildete Hauptleuchtfläche (3) der Funktionseinheit (2) parallel zur Bodenwand (4) des Gehäuses (1) bzw. dessen Befestigungsfläche verläuft und die LED's (7) auf einen zwischen der Bodenwand (4) des Gehäuses (1) und der Hauptleuchtfläche (3) angeordneten Reflektor (10) gerichtet sind,
**dadurch gekennzeichnet,**
**dass** die Hauptleuchtfläche (3) randseitig durch einen umlaufenden Flachrahmen (5) aus wärmeleitendem Material begrenzt ist, und zusätzlich zur Hauptleuchtfläche (3) mit Licht beaufschlagte Seitenleuchtflächen (11) zwischen dem Flachrahmen (5) und dem Gehäuse (1) vorgesehen sind, dass die LED's (7) auf zumindest einem wärmeleitendem Träger (6, 6') angebracht sind,
**dass** der Flachrahmen (5) wärmeleitend mit zumindest einem LED-Träger (6, 6') verbunden ist, der sich in der Funktionseinheit (2) im Bereich der Rückseite des Flachrahmens (5) befindet und dessen die LED's (7) tragende Fläche (8) derart zu dem Reflektor (10) gerichtet ist, dass die Hauptleuchtfläche (3) im Wesentlichen gleichmäßig mit Diffuslicht beaufschlagt wird.

2. Leuchte nach Anspruch 1,
**dadurch gekennzeichnet,**
**dass** der Flachrahmen (5) sowohl die sichtseitige Außenbegrenzung der Hauptleuchtfläche (3) als auch der Funktionseinheit (2) bildet.

3. Leuchte nach einem der vorhergehenden Ansprüche,
**dadurch gekennzeichnet,**
**dass** die den Flachrahmen (5) tragende Funktionseinheit (2) als lichtdurchlässiger Körper, insbesondere als opaler Glaskörper oder als ein- oder mehrteiliger Kunststoffkörper ausgebildet ist.

4. Leuchte nach Anspruch 3,
**dadurch gekennzeichnet,**
**dass** der Flachrahmen (5) in eine passende Aussparung der Frontwandung der Funktionseinheit (2) flächenbündig eingesetzt ist.

5. Leuchte nach einem der vorhergehenden Ansprüche,
**dadurch gekennzeichnet,**
**dass** der zwischen der Bodenwand (4) des Gehäuses (1) und der Hauptleuchtfläche (3) vorgesehene Reflektor (10) konkav gekrümmt und sein tiefster Bereich angrenzend an den Boden (4) des Gehäuses (1) gelegen ist.

6. Leuchte nach einem der vorhergehenden Ansprüche,
**dadurch gekennzeichnet,**
**dass** zusätzlich zur Hauptleuchtfläche (3) über den Reflektor (9, 10) und gegebenenfalls auch direkt mit Licht beaufschlagte Seitenleuchtflächen (11) zwischen dem Flachrahmen (3) und dem Gehäuse (1) vorgesehen sind.

7. Leuchte nach Anspruch 6,
**dadurch gekennzeichnet,**
**dass** den Seitenleuchtflächen (11) Teilreflektorflächen (9) zugeordnet sind, die von abgewinkelten Randbereichen des konkav gekrümmten Reflektors (10) gebildet sind.

8. Leuchte nach einem der vorhergehenden Ansprüche,
**dadurch gekennzeichnet,**
**dass** die LED-Träger (6) mit Fixierleisten (6') verbunden oder einteilig ausgebildet sind, die unterhalb des Flachrahmens (5) an der Wandung der Funktionseinheit (2) anliegen und über wärmeleitende, die Wandung der Funktionseinheit (2) durchsetzende Verbindungselemente (12) mit dem Flachrahmen (5) verbunden und gehaltert sind.

9. Leuchte nach einem der vorhergehenden Ansprüche,
**dadurch gekennzeichnet,**
**dass** die Trägerfläche (8) für die LED's (20) reflektierend ausgebildet ist.

10. Leuchte nach einem der vorhergehenden Ansprüche,
**dadurch gekennzeichnet,**
**dass** den LED's (20) eine Linsenoptik zugeordnet ist, wobei entweder für jede LED eine Einzellinse oder eine allen LED's gemeinsame optische Einheit vorgesehen ist.

11. Leuchte nach einem der vorhergehenden Ansprüche,
**dadurch gekennzeichnet,**
**dass** der Winkel zwischen der die LED's (20) tragenden Fläche (8) und den rückseitig an der Hauptleuchtfläche (3) anliegenden Fixierleisten (6') einstellbar ist.

12. Leuchte nach einem oder mehreren der vorhergehenden Ansprüche,
**dadurch gekennzeichnet,**
**dass** die Funktionseinheit (2) als sich ausgehend vom flachtöpfförmigen Gehäuse (1) oder mit einem vorgebbaren Abstand zum Gehäuse (1) allseitig erweiternder Raumkörper ausgebildet ist und vorzugsweise einen mit dem Gehäuse (1) kuppelbaren Basisabschnitt (13) und einen sich daran anschließenden und sich erweiternden Schrägflächenabschnitt (14) aufweist, der in einen Randabschnitt (15) übergeht, welcher als Träger für die Hauptleuchtfläche (3) und den Flachrahmen (5) ausgebildet ist.

13. Leuchte nach Anspruch 12,
**dadurch gekennzeichnet,**
**dass** die Hauptleuchtfläche (3) eine mit einer Mikroprismenstruktur versehene Kunststoffplatte umfasst, die vorzugsweise prismenseitig mit einer Glasplatte und rückseitig mit einer lichtstreuenden Folie bedeckt ist.

14. Leuchte nach Anspruch 13,
**dadurch gekennzeichnet,**
**dass** die im Wesentlichen ebene Hauptleuchtfläche (3) mit dem Flachrahmen (5) zu einer Einheit zusammengefasst und über einen abgewinkelten Umfangsrand mit dem Randabschnitt (15) des Raumkörpers verbunden, insbesondere verschweißt oder verklebt ist.

15. Leuchte nach Anspruch 12,
**dadurch gekennzeichnet,**
**dass** zwischen dem Basisabschnitt (13) und dem Schrägflächenabschnitt (14) ein eine Trennwand bildender, vorzugsweise ebener Reflektor (16) angeordnet ist.

16. Leuchte nach Anspruch 15,
**dadurch gekennzeichnet,**
**dass** die Innenwände des Schrägflächenabschnitts (14) reflektierend ausgebildet sind.

17. Leuchte nach Anspruch 12,
**dadurch gekennzeichnet ,**
**dass** die Funktionseinheit (2) über Clipspannverschlüsse (18) mit dem Gehäuse (1) kuppelbar ist.

18. Leuchte nach Anspruch 12,
**dadurch gekennzeichnet,**
**dass** die unterhalb des Flachrahmens (5) positionierten, den Reflektor (16) beaufschlagenden Leuchtdioden (20)mit der zugehörigen, im Bereich des Gehäuses (1) angeordneten Energieversorgung über Leitungsdrähte (21) verbunden sind, die entsprechend den Knickkanten (17) zwischen benachbarten Schrägwand-Teilflächen verlaufen.

19. Leuchte nach Anspruch 18,
**dadurch gekennzeichnet,**
**dass** die Leitungsdrähte (21) mit den LED's (20) über einen an einer Kontaktfläche (24) am LED-Träger (6) angreifenden Federkontakt elektrisch verbunden sind.

20. Leuchte nach einem oder mehreren der vorhergehenden Ansprüche,
**dadurch gekennzeichnet,**
**dass** Gehäuse (1), Funktionseinheit (2) und Flachrahmen (5) eine Vieleckstruktur, insbesondere eine Reckteckstruktur oder eine runde Struktur besitzen.

## Claims

1. A luminaire with a pot-shaped housing (1) for the reception of electrical components and for the releasable mounting of a functional unit (2) having at least one light permeable main lighting surface (3) and LEDs (7), wherein the essentially planar main lighting surface (3) of the functional unit (2) extends parallel to the base wall (4) of the housing (1) or its mounting surface and the LEDs (7) are directed to a reflector (10) arranged between the base wall (4) of the housing (1) and the main lighting surface (3),
**characterized in that**
the main lighting surface (3) is bounded at the rim side by a peripheral flat frame (5) made of heat conducting material and side lighting surfaces (11) illuminated by light are provided between the flat frame (5) and the housing (1) in addition to the main lighting surface (3);
**in that** the LEDs (7) are attached to at least one heat conducting carrier (6, 6');
**in that** the flat frame (5) is connected in a heat conducting manner to at least one LED carrier (6, 6') which is located in the functional unit (2) in the region of the rear side of the flat frame (5) and whose surface (8) carrying the LEDs (7) is directed toward the reflector (10) such that the main lighting surface (3) is illuminated substantially uniformly by diffuse light.

2. A luminaire in accordance with claim 1, **characterized in that** the flat frame (5) forms both the outer boundary of the main lighting surface (3) at the visible side and the functional unit (2).

3. A luminaire in accordance with any one of the preceding claims, **characterized in that** the functional unit (2) supporting the flat frame (5) is made as a light permeable body, in particular as an opal glass body or as a single-part or multi-part plastic body.

4. A luminaire in accordance with claim 3, **characterized in that** the flat frame (5) is inserted in an areally flush manner into a matching cut-out of the front wall of the functional unit (2).

5. A luminaire in accordance with any one of the preceding claims, **characterized in that** the reflector (10) provided between the base wall (4) of the housing (1) and the main lighting surface (3) is concavely curved and its lowest region is disposed adjacent to the base (4) of the housing (1).

6. A luminaire in accordance with any one of the preceding claims, **characterized in that**, in addition to the main lighting surface (3), side lighting surfaces (11), which are illuminated with light via the reflector (9, 10) and optionally also directly, are provided between the flat frame (3) and the housing (1).

7. A luminaire in accordance with claim 6, **characterized in that** part reflector surfaces (9) are associated with the side lighting surfaces (11) which are formed by angled marginal regions of the concavely curved reflector (10).

8. A luminaire in accordance with any one of the preceding claims, **characterized in that** the LED carriers (6) are connected to fixing rails (6') or are made in one part which contact the wall of the functional unit (2) beneath the flat frame (5) and are connected to the flat frame (5) and mounted via heat conducting connection elements (12) passing through the wall of the functional unit (2).

9. A luminaire in accordance with any one of the preceding claims, **characterized in that** the support surface (8) for the LEDs (20) is made reflective.

10. A luminaire in accordance with any one of the preceding claims, **characterized in that** an optical lens system is associated with the LEDs (20), with either an individual lens being provided for each LED or an optical unit common to all LEDs being provided.

11. A luminaire in accordance with any one of the preceding claims, **characterized in that** the angle between the surface (8) carrying the LEDs (20) and the fixing rails (6') contacting the main lighting surface (3) at the rear side can be adjusted.

12. A luminaire in accordance with one or more of the preceding claims, **characterized in that** the functional unit (2) is made as a spatial body expanding at all sides starting from the housing (1) of a flat pot shape or having a presettable spacing from the housing (1) and preferably has a base section (13) couplable to the housing (1) and an expanding slanted surface section (14) which adjoins it and which merges into a marginal section (15) which is made as a support for the main lighting surface (3) and the flat frame (5).

13. A luminaire in accordance with claim 12, **characterized in that** the main lighting surface (3) includes a plastic plate which is provided with a microprism structure and which is preferably covered with a glass plate at the prism side and with a light scattering foil at the rear side.

14. A luminaire in accordance with claim 13, **characterized in that** the substantially planar main lighting surface (3) is combined with the flat frame (5) to form a unit and is connected, in particular welded or adhesively bonded, via an angled peripheral wall to the marginal section (15) of the spatial body.

15. A luminaire in accordance with claim 12, **characterized in that** a reflector (16), preferably a planar reflector, forming a dividing wall is arranged between the base section (13) and the slanted surface section (14).

16. A luminaire in accordance with claim 15, **characterized in that** the inner walls of the slanted surface section (14) are made reflective.

17. A luminaire in accordance with claim 12, **characterized in that** the functional unit (2) is couplable via clamping clips (18) to the housing (1).

18. A luminaire in accordance with claim 12, **characterized in that** the light emitting diodes (20) positioned beneath the flat frame (5) and illuminating the reflector (16) are connected to the associated energy supply arranged in the region of the housing (1) via conducting wires (21) which extend in accordance with the folding edges (17) between adjacent slanted wall part surfaces.

19. A luminaire in accordance with claim 18, **characterized in that** the conducting wires (21) are electrically connected to the LEDs (20) via a spring contact engaging at a contact surface (24) at the LED carrier (6).

20. A luminaire in accordance with one or more of the preceding claims,
**characterized in that** the housing (1), functional unit (2) and flat frame (5) have a polygonal structure, in particular a rectangular structure, or a round structure.

## Revendications

1. Luminaire comprenant un boîtier en forme de pot (1) pour recevoir des composants électriques et pour le montage détachable d'une unité fonctionnelle (2) qui présente au moins une surface d'éclairage principale (3) transparente et des diodes électroluminescentes (7), dans lequel la surface d'éclairage principale (3) réalisée sensiblement de manière plane de l'unité fonctionnelle (2) s'étend parallèlement à la paroi du fond (4) du boîtier (1) ou respectivement de sa surface de fixation, et les diodes électroluminescentes (7) sont dirigées vers un réflecteur (10) agencé entre la paroi de fond (4) du boîtier (1) et la surface d'éclairage principale (3),
**caractérisé en ce que**
la surface d'éclairage principale (3) est délimitée du côté de sa bordure par un cadre plat périphérique (5) en un matériau thermoconducteur, et dans lequel sont prévues, en supplément à la surface d'éclairage principale (3), des surfaces d'éclairage latérales (11) recevant de la lumière, entre le cadre plat (5) et le boîtier (1),
**en ce que** les diodes électroluminescentes (7) sont montées sur au moins un support thermoconducteur (6, 6'),
**en ce que** le cadre plat (5) est relié de manière thermoconductrice à au moins un support de diode (6, 6') qui se trouve dans l'unité fonctionnelle (2) dans la zone de la face postérieure du cadre plat (5) et dont la surface (8) qui porte les diodes (7) est orientée vers le réflecteur (10) de telle manière que la surface d'éclairage principale (3) reçoit de la lumière diffuse de manière sensiblement régulière.

2. Luminaire selon la revendication 1,
**caractérisé en ce que** le cadre plat (5) forme du côté visible la délimitation extérieure aussi bien de la surface d'éclairage principale (3) que de l'unité fonctionnelle (2).

3. Luminaire selon l'une des revendications précédentes,
**caractérisé en ce que** l'unité fonctionnelle (2) qui porte le cadre plat (5) est réalisée sous la forme d'un corps transparent, en particulier sous la forme d'un corps en verre opalin ou d'un corps en matière plastique en une ou en plusieurs pièces.

4. Luminaire selon la revendication 3,
**caractérisé en ce que** le cadre plat (5) est inséré en affleurement dans un évidement ajusté de la paroi frontale de l'unité fonctionnelle (2).

5. Luminaire selon l'une des revendications précédentes,
**caractérisé en ce que** le réflecteur (10) prévu entre la paroi de fond (4) du boîtier (1) et la surface d'éclairage principal (3) est incurvé de façon concave, et sa zone la plus profonde est située de manière adjacente au fond (4) du boîtier (1).

6. Luminaire selon l'une des revendications précédentes,
**caractérisé en ce qu'**il est prévu, en supplément à la surface d'éclairage principale (3), des surfaces d'éclairage latérales (11), entre le cadre plat (3) et le boîtier (1), qui reçoivent de la lumière via le réflecteur (9, 10) et le cas échéant également directement.

7. Luminaire selon la revendication 6,
**caractérisé en ce que** des surfaces réfléchissantes partielles (9) sont associées aux surfaces d'éclairage latérales (11), formées par des zones de bordure repliées du réflecteur à courbure concave (10).

8. Luminaire selon l'une des revendications précédentes,
**caractérisé en ce que** les supports de diode (6) sont reliés ou réalisés d'une seule pièce avec des barrettes de fixation (6'), qui sont appliquées contre la paroi de l'unité fonctionnelle (2) au-dessous du cadre plat (5), et sont reliées et maintenues sur le cadre plat (5) via des éléments de liaison (12) thermoconducteurs qui traversent la paroi de l'unité fonctionnelle (2).

9. Luminaire selon l'une des revendications précédentes,
**caractérisé en ce que** la surface portante (8) pour les diodes électroluminescentes (20) est réalisée de manière réfléchissante.

10. Luminaire selon l'une des revendications précédentes,
**caractérisé en ce qu'**une optique à lentille est associée aux diodes (20), de sorte qu'il est prévu soit une lentille individuelle pour chaque diode, soit une unité optique commune à toutes les diodes.

11. Luminaire selon l'une des revendications précédentes,
**caractérisé en ce que** l'angle entre la surface (8) qui porte les diodes électroluminescentes (20) et les barrettes de fixation (6') appliquées du côté dorsal contre la surface d'éclairage principal (3) est réglable.

12. Luminaire selon l'une ou plusieurs des revendications précédentes,
**caractérisé en ce que** l'unité fonctionnelle (2) est réalisée sous la forme d'un corps tridimensionnel qui s'élargit sur tous les côtés en partant du boîtier aplati en forme de pot (1), ou avec une distance prédéterminée par rapport au boîtier (1), et comprend de préférence un tronçon de base (13) susceptible d'être accouplé au boîtier (1) et un tronçon de surface oblique (14) qui se raccorde au tronçon de base et va en s'élargissant et qui se transforme dans un tronçon de bordure qui est réalisé sous forme de support pour la surface d'éclairage principale (3) et pour le cadre plat (5).

13. Luminaire selon la revendication 12, **caractérisé en ce que** la surface d'éclairage principale (3) comprend une plaque de matière plastique dotée d'une structure à microprismes, qui est recouverte de préférence d'une plaque en verre du côté prisme et d'une feuille de diffraction du côté postérieur.

14. Luminaire selon la revendication 13,
**caractérisé en ce que** la surface d'éclairage principale (3) est essentiellement plane et regroupée avec le cadre plat (3) pour former une unité, et est reliée, en particulier soudée ou collée, au tronçon de bordure (15) du corps tridimensionnel, via une bordure périphérique repliée.

15. Luminaire selon la revendication 12,
**caractérisé en ce qu'**un réflecteur (16), de préférence plan et formant une paroi de séparation, est agencé entre le tronçon de base (13) et le tronçon de surface oblique (14).

16. Luminaire selon la revendication 15,
**caractérisé en ce que** les parois intérieures du tronçon de surface oblique (14) sont réalisées réfléchissantes.

17. Luminaire selon la revendication 12,
**caractérisé en ce que** l'unité fonctionnelle (2) est susceptible d'être accouplée avec le boîtier (1) via des fermetures de serrage à agrafes (18).

18. Luminaire selon la revendication 12,
**caractérisé en ce que** les diodes électroluminescentes (20) positionnées au-dessous du cadre plat (5) et fournissant la lumière au réflecteur (16) sont reliées via des fils de liaison (21) à l'alimentation électrique associée agencée dans la région du boîtier (1), et lesdits fils de liaison s'étendant entre des surfaces partielles voisines de la paroi oblique de manière correspondante aux arêtes de pliage (17).

19. Luminaire selon la revendication 18,
**caractérisé en ce que** les fils de liaison (21) sont reliés de manière électrique avec les diodes électroluminescentes (20) via un contact à ressort qui attaque la surface de contact (24) sur le support de diodes.

20. Luminaire selon l'une ou plusieurs des revendications précédentes,
**caractérisé en ce que** le boîtier (1), l'unité fonctionnelle (2) et le cadre plat (5) possèdent une structure polygonale, en particulier une structure en parallélépipède, ou une structure arrondie.
